# EUROPÄISCHE PATENTSCHRIFT

(11) **EP 0 521 248 B1**
(45) Veröffentlichungstag und Bekanntmachung des Hinweises auf die Patenterteilung: **13.09.1995**
(21) Anmeldenummer: 92105909.3
(22) Anmeldetag: 06.04.1992
(51) Int. Cl.: H05B 6/64, F24C 7/02, H05B 6/76

(54) **Leuchte für Mikrowellenöfen**
Lamp for microwave oven
Lampe pour four à micro-ondes

(30) Priorität: 02.07.1991 DE 4121886
(43) Veröffentlichungstag der Anmeldung: 07.01.1993
(73) Patentinhaber: Bosch-Siemens Hausgeräte GmbH, 81669 München (DE)
(72) Erfinder: Henry, Karlheinz, Dipl.-Ing., W-8223 Trostberg (DE); Bosold, Karl Richard, Dipl.-Phys., W-8221 Nussdorf (DE); Haberlander, Rainer, Dipl.-Ing. (FH), W-8221 Waging (DE); Klement, Johann, W-8221 Traunwalchen (DE)

(56) Entgegenhaltungen:
- DE-C- 2 937 499
- US-A- 4 880 955

## Beschreibung

Die Erfindung bezieht sich auf eine Leuchte für Mikrowellenöfen gemäß den Oberbegriffen der Patentansprüche 1 oder 2.

Bei Mikrowellenöfen allgemein besteht die zwingende Forderung, daß eine Abstrahlung von Mikrowellenenergie außerhalb des für die Wärmebehandlung von Lebensmitteln vorgesehenen Ofenraumes verhindert werden muß. Bei Mikrowellenöfen mit Leuchteinrichtung zur Ausleuchtung des Ofenraumes besteht diesbezüglich die Problematik, daß für die Leuchtanordnung in der Ofenwandung eine mehr oder weniger große Öffnung vorgesehen sein muß, durch die hindurch Mikrowellenstrahlen nach außen austreten könnten, wenn sich die Lampe nicht in der Lampenfassung befindet und/oder wenn sich nicht eine besondere, mikrowellendichte Abschirmung in korrekter Stellung auf der vorgenannten Öffnung mit allseitigem metallischen Kontakt zur Ofenwandung befindet. Diese Gefahr besteht bei einem evtl. vorzunehmenden Lampenwechsel. Eine Leuchte gemäß den Oberbegriffen der Patentansprüche 1 oder 2 ist zum Beispiel aus der DE-C-29 37 499 bekannt. Hierbei ist eine Öffnung in der Ofenwandung mikrowellendicht verschließbar durch eine auf die Öffnung aufsetzbare transparente Abdeckung, die ein metallisches Schirmgitter enthält und in der Schließstellung in unmittelbarem Kontakt mit der Ofenwandung steht. Diese Abdeckung besitzt eine metallische Fassung für die Lampe und steht in Verbindung mit einem Sicherheitsschalter, derart, daß erst mit dem korrekten Einsetzen von Abdeckung und Fassung der Sicherheitsschalter betätigt wird und der Mikrowellengenerator des Mikrowellenofens einschaltbar ist.

Der Erfindung liegt die Aufgabe zugrunde, eine Leuchte für Mikrowellenöfen so auszugestalten, daß sie auch ohne besonderen Sicherheitsschalter einen Austritt von Mikrowellenstrahlung bei einfacher konstruktiver Ausgestaltung auch bei unachtsamer Handhabung der Leuchte, z.B. beim Auswechseln der Lampe, verhindert.

Diese Aufgabe wird gemäß der Erfindung jeweils durch die in den Patentansprüchen 1 oder 2 aufgeführten Maßnahmen gelöst. Weitere vorteilhafte Ausgestaltungen der Erfindung ergeben sich aus den nachfolgenden Patentansprüchen.

Durch die erfindungsgemäße Anordnung einer selbsttätig rückstellbaren Abschirmung ist eine Situation, in welcher sich infolge unachtsamer Handhabung an der Leuchte eine Lecköffnung in der Ofenwandung bilden könnte, nicht mehr möglich, da sich nach jeder Handhabung an der Leuchte diese Öffnung wieder selbsttätig verschließt. Hierbei sind im Rahmen dieser technischen Lehre unterschiedliche Ausführungsvarianten denkbar, z.B. durch Ausgestaltung der Abschirmung in Form einer Klappe, eines verschiebbaren Gitters o.dgl.. Ebenso bestehen mannigfache Möglichkeiten in bezug auf die Rückstelleinrichtung einschließlich der Rückstellung der Abschirmung durch die Schwerkraft der Abschirmung selbst.

Die Erfindung ist anhand von in der Zeichnung dargestellten Ausführungsbeispielen nachstehend erläutert.

Es zeigt:
- Fig. 1 und Fig. 2: die an einer Ofenwandung eines Mikrowellenofens angesetzte Leuchte in Schnittdarstellung bei geschlossener (Fig. 1) und geöffneter (Fig. 2) Leuchtenkammer,
- Fig. 3: eine Draufsicht auf die Leuchte gemäß Fig. 1,
- Fig. 4: eine Einzelheit der Leuchte gemäß den vorhergehenden Figuren,
- Fig. 5 und Fig. 6: zwei weitere Ausführungsbeispiele der Leuchte wiederum in Schnittdarstellung.

Beim Ausführungsbeispiel gemäß Fig. 1 ist mit 1 ein Teil der Ofenwandung, z.B. der Seitenwand eines Mikrowellenofens an sich bekannter Art bezeichnet, welche einen allgemein bei 2 angedeuteten Ofenraum umschließt. Im Bereich einer Einprägung 3 besitzt diese Ofenwandung eine Öffnung 4, hinter der sich eine durch ein Leuchtengehäuse 5 gebildete bzw. umschlossene Leuchtenkammer 6 befindet. Das Leuchtengehäuse 5 ist mit einem dieses umziehenden Flansch 7 unmittelbar mit der Ofenwandung 1 z.B. durch Verschweißen verbunden. Auf dem Flansch 7 befindet sich eine elastische Dichtung 8. An der in Fig. 1 oberen Seitenwand des Leuchtengehäuses 5 ist eine elektrische Lampenfassung 9 für eine darin einsteckbare bzw. einschraubbare Lampe 10 befestigt. In Höhe der Öffnung 4 besitzt das Leuchtengehäuse am Umfang verteilt mehrere, federartig nach innen gebogene Rastelemente 11, auf die eine aus glasartigem Material bestehende, transparente Abdeckung 12 mit einem umlaufenden, am Außenumfang verengten Kragen 13 aufsteckbar und verrastbar ist und von den Rastelementen 11 entfernbar ist. Die Abdeckung 12 stützt sich an der Dichtung 8 ab und verschließt die Leuchtenkammer 6 zum Ofenraum 2 hin mechanisch, so daß bei Betrieb des Mikrowellenofens keine Verschmutzung der Leuchtenkammer 6 stattfinden kann. Mit 14 ist eine in Form eines metallischen, gitterartigen Korbes ausgestaltete Abschirmung bezeichnet, die in der Schließstellung gemäß Fig. 1 und 3 Lampenfassung 9 und Lampe 10 nach vier Seiten hin umschließt und sich unmittelbar an den Wandungsteilen des Leuchtengehäuses 5 abstützt und mit dem Leuchtengehäuse 5 in metallischen Kontakt tritt. Die Abschirmung 14 ist schwenkbar um eine Schwenkachse 15 an einem stationären Ofenteil, d.h. im vorliegenden Fall am stationären Leuchtengehäuse 5 angelenkt. Auf der Schwenkachse ist ferner eine Drehfeder 16 gelagert, die sich einerseits am Leuchtengehäuse 5 und andererseits an der Abschirmung 14 mit Vorspannung abstützt und die bewirkt, daß die korbartige Abschirmung 14 nach dem Verschwenken in die Öffnungsstellung gemäß Fig. 2, in welcher vom Ofenraum 2 her die Lampe 10 aus der Lampenfassung 9 entnommen werden kann, selbsttätig durch die Kraft der Drehfeder 16 wieder in die Schließstellung gemäß Fig. 1 gelangt. In dieser Schließstellung verrastet die Abschirmung 14 mit einem Randteil in einem U-förmigen Rastelement 17 gemäß Fig. 4, das im Bereich einer Einschnürung 18 am Leuchtengehäuse 5 befestigt ist. Wenn sich die Abschirmung 14 in der Schließstellung gemäß Fig. 1 und 3 befindet, können vom Ofenraum 2 herkommende Mikrowellenstrahlen nicht in den von der Abschirmung 14 und vom Leuchtengehäuse 5 im Bereich dieser Abschirmung metallisch umschlossenen Bereich der Leuchtenkammer 6 gelangen, indem sich die Lampenfassung 9 befindet.

Beim Ausführungsbeispiel gemäß Fig. 5 ist in bezug auf die Ausführung gemäß Fig. 1 bis 4 unterschiedlich die Ausgestaltung der Abschirmung 14′. Hier ist diese Abschirmung nicht in Form eines Korbes ausgestaltet, sondern bildet ein im wesentlichen ebenes Gitter, das das Leuchtengehäuse 5 in seiner gesamten lichten Weite durchzieht und nach Abnehmen der Abdeckung 12 aus der Schließstellung gemäß Fig. 5 in Pfeilrichtung in eine Öffnungsstellung entgegen der Kraft der Drehfeder 16 um die Schwenkachse 15 verschwenkt werden kann. In dieser Öffnungsstellung ist wiederum die Lampe 10 frei zugänglich, wonach die Abschirmung 14′ wieder selbsttätig sich in die Schließstellung bewegt.

Beim Ausführungsbeispiel gemäß Fig. 6 bilden die aus glasartigem Material bestehende, scheibenförmige Abdeckung 12′ und die im wesentlichen ebene, durch Umbördelung der Ränder mit der Abdeckung 12′ verbundene Abschirmung 14′ eines einstückigen Bauteils, das um eine unmittelbar an der Ofenwandung 1 befestigte Schwenkachse 15 in Pfeilrichtung verschwenkbar ist, wobei dieses Bauteil wiederum durch Federkraft oder aber lediglich durch Schwerkraft nach dem Verschwenken in die Öffnungsstellung selbsttätig wieder in die Schließstellung mit großflächiger Anlage an der Ofenwandung 1 rückstellbar ist.

## Patentansprüche

1. Leuchte für Mikrowellenöfen, mit einer in oder an der Ofenwandung (1) vorgesehenen Leuchtenkammer (6), in der eine vom Ofenraum (2) her zugängliche Lampenfassung (9) angeordnet ist und die gegenüber dem Ofenraum (2) durch eine für Lichtstrahlen durchlässige, jedoch für Mikrowellen undurchlässige Abschirmung (14) verschlossen ist, die in der Schließstellung mit der Ofenwandung (1) in Kontakt steht und aus der Schließstellung entfernbar ist, **dadurch gekennzeichnet**, daß die Abschirmung (14) unmittelbar oder mittelbar an einem stationären Ofenteil (1; 5) angelenkt ist, gegenüber der Leuchtenkammer (6) in eine Öffnungsstellung verstellbar ist und selbsttätig in die Schließstellung rückstellbar ist.

2. Leuchte für Mikrowellenöfen, mit einer in oder an der Ofenwand (1) vorgesehenen Leuchtenkammer (6), in der eine vom Ofenraum (2) her zugängliche Lampenfassung (9) angeordnet ist und die gegenüber dem Ofenraum (2) durch eine für Lichtstrahlen durchlässige, jedoch für Mikrowellen undurchlässige Abschirmung (14) verschlossen ist, die in der Schließstellung mit der Ofenwandung (1) in Kontakt steht und aus der Schließstellung entfernbar ist, dadurch gekennzeichnet, daß die Abschirmung (14) in Form eines Vorhanges verschiebbar an einem stationären Ofenteil (1; 5) gelagert, gegenüber der Leuchtenkammer (6) in eine Öffnungsstellung verstellbar und selbsttätig in die Schließstellung rückstellbar ist.

3. Leuchte nach Anspruch 1, dadurch gekennzeichnet, daß die Abschirmung (14) in Form einer Klappe schwenkbar am Ofenteil (1;5) gelagert ist.

4. Leuchte nach einem der vorhergehenden Ansprüche, dadurch gekennzeichnet, daß die Abschirmung (14) durch eine Rückstelleinrichtung, z.B. durch eine Rückstellfeder (16), aus der Öffnungsstellung in die Schließstellung rückstellbar ist.

5. Leuchte nach einem der Ansprüche 1 bis 3, dadurch gekennzeichnet, daß die Abschirmung durch Schwerkraft aus der Öffnungsstellung in die Schließstellung rückstellbar ist.

6. Leuchte nach einem der Ansprüche 4 und 5, ohne Anspruch 2, dadurch gekennzeichnet, daß ein die Leuchtenkammer (6) beinhaltendes metallisches Leuchtengehäuse (5) vorgesehen ist, in dem die in Form eines metallischen Korbes oder Gitters ausgebildete Abschirmung (14) schwenkbar gelagert ist und in der Schließstellung sich allseitig an der Leuchtengehäusewandung (5) abstützt.

7. Leuchte nach Anspruch 6, dadurch gekennzeichnet, daß auf der Schwenkachse (15) eine sich einerseits an der Leuchtengehäusewandung (5) und andererseits an der Abschirmung (14) abstützende Drehfeder (16) gelagert ist.

8. Leuchte nach einem der Ansprüche 6 und 7, dadurch gekennzeichnet, daß die Abschirmung (14) in der Schließstellung in einem Rastelement (17) verrastbar ist.

9. Leuchte nach einem der Ansprüche 6 bis 8, dadurch gekennzeichnet, daß das außerhalb des Ofenraumes (2) angeordnete, zum Ofenraum hin offene Leuchtengehäuse (5) durch eine abnehmbare, transparente Abdeckung (12, 12′) gegenüber dem Ofenraum (2) verschließbar ist.

10. Leuchte nach Anspruch 9, dadurch gekennzeichnet, daß am Leuchtengehäuse (5) Rastelemente (11) angeordnet sind, an denen die Abdeckung (12) verrastbar ist.

11. Leuchte nach einem der Ansprüche 9 und 10, dadurch gekennzeichnet, daß Abdeckung (12′) und Abschirmung (14˝) miteinander fest verbunden ein einstückiges Bauteil bilden, das verstellbar am stationären Ofenteil (1) angelenkt und selbsttätig aus einer Öffnungsstellung in die Schließstellung rückstellbar ist.

## Claims

1. Light for microwave ovens, with a light compartment (6) which is provided in or at the oven wall (1) and in which a lamp holder (9) accessible from the oven chamber (2) is provided and which is closed
relative to the oven chamber (2) by a screen (14) which is permeable to light rays but impermeable to microwaves and which in the closed setting stands in contact with the oven wall (1) and is removable from the closed setting, characterised thereby that the screen (14) is articulated directly or indirectly to a stationary oven part (1; 5), is displaceable relative to the light compartment (6) into an open setting and is automatically restorable into the closed setting.

2. Light for microwave ovens, with a light compartment (6) which is provided in or at the oven wall (1) and in which a lamp holder (9) accessible from the oven chamber (2) is provided and which is closed
relative to the oven chamber (2) by a screen (14) which is permeable to light rays but impermeable to microwaves and which in the closed setting stands in contact with the oven wall (1) and is removable from the closed setting, characterised thereby that the screen (14) is displaceably mounted in the form of a curtain at a stationary oven part (1; 5), is displaceable relative to the light compartment (6) into an open setting and is automatically restorable into the closed setting.

3. Light according to claim 1, characterised thereby that the screen (14) is pivotably mounted in the form of a flap at the oven part (1; 5).

4. Light according to one of the preceding claims, characterised thereby that the screen (14) is restorable from the open setting into the closed setting by a restoring device, for example by a restoring spring (16).

5. Light according to one of claims 1 to 3, characterised thereby that the screen is restorable from the open setting into the closed setting by gravity.

6. Light according to one of claims 4 and 5, without claim 2, characterised thereby that a metallic light housing (5) containing the light compartment (6) is provided, in which housing the screen (14) in the form of a metallic basket or grating is pivotably mounted and is supported all round in the closed setting at the light housing wall (5).

7. Light according to claim 6, characterised thereby that a torsion spring (16), which is supported at one end at the light housing wall (5) and at the other end at the screen (14), is mounted on the pivot axle (15).

8. Light according to one of claims 6 and 7, characterised thereby that the screen (14) is detentable in the closed setting in a detent element (17).

9. Light according to one of claims 6 to 8, characterised thereby that the light housing (5), which is arranged outside the oven chamber (2) and open towards the oven chamber, is closable relative to the oven chamber (2) by a removable, transparent cover (12, 12′).

10. Light according to claim 9, characterised thereby that detent elements (11), at which the cover (12) is detentable, are arranged at the light housing (5).

11. Light according to one of claims 9 and 10, characterised thereby that the cover (12′) and screen (14˝) are firmly connected together to form a one-piece component, which is displaceably articulated to the stationary oven part (1) and automatically restorable from an open setting into the closed setting.

## Revendications

1. Lampe pour fours à micro-ondes, comportant un logement (6) pour la lampe, prévu dans la paroi (1) du four et dans lequel est disposée une monture de lampe (9), accessible à partir de l'espace (2) du four, et qui est fermé vis-à-vis de l'espace (2) du four, par un couvercle de blindage (14) qui laisse passer les rayons lumineux, mais est opaque pour les micro-ondes et qui, dans la position fermée, est en contact avec la paroi (1) du four et peut être retiré à partir de la position fermée, caractérisée en ce que le couvercle de blindage (14) est articulé directement ou indirectement sur une partie fixe (1;5) du four, peut être amené dans une position ouverte par rapport au logement (6) de la lampe et peut être ramené automatiquement dans la position fermée.

2. Lampe pour fours à micro-ondes, comportant un logement (6) pour la lampe, prévu dans la paroi (1) du four et dans lequel est disposée une monture de lampe (9) accessible à partir de l'espace (2) du four, et qui est fermé vis-à-vis de l'espace (2) du four, par un couvercle de blindage (14) qui laisse passer les rayons lumineux, mais est opaque pour les micro-ondes et qui, dans la position fermée, est en contact avec la paroi (1) du four et peut être retiré à partir de la position fermée, caractérisée en ce que le couvercle de blindage (14) est monté, sous la forme d'un rideau, de manière à être déplaçable sur une partie fixe (1;5) du four, peut être amené dans une position ouverte par rapport au logement (6) de la lampe et peut être ramené automatiquement dans la position fermée.

3. Lampe selon la revendication 1, caractérisée en ce que le couvercle de blindage (14) sous la forme d'un volet est monté de manière à pouvoir basculer sur la partie (1;5) du four.

4. Lampe selon l'une des revendications précédentes, caractérisée en ce que le couvercle de blindage (14) peut être ramené de la position ouverte dans la position fermée- au moyen d'un dispositif de rappel, par exemple un ressort de rappel (16).

5. Lampe selon l'une des revendications 1 à 3, caractérisée en ce que le couvercle de blindage peut être ramené de la position ouverte dans la position fermée, sous l'action de la force de la pesanteur.

6. Lampe selon l'une des revendications 4 et 5 sans la revendication 2, caractérisée en ce qu'il est prévu un boîtier de lampe métallique (5), contenant le logement (6) pour la lampe et dans lequel le couvercle de blindage (14) réalisé sous la forme d'un corps ou d'une grille métallique, est monté de manière à pouvoir basculer et, dans la position fermée, prend appui de tous côtés contre la paroi (5) du boîtier de lampe.

7. Lampe selon la revendication 6, caractérisée en ce qu'un ressort de torsion (16), qui prend appui d'une part sur la paroi (5) du boîtier de lampe et d'autre part sur le couvercle de blindage (14), est monté sur l'axe de basculement (15).

8. Lampe selon l'une des revendications 6 et 7, caractérisée en ce que dans la position fermée, le couvercle de blindage (14) peut être verrouillé dans un élément d'encliquetage (17).

9. Lampe selon l'une des revendications 6 à 8, caractérisée en ce que le boîtier de lampe (5), qui est disposé à l'extérieur de l'espace (2) du four et est ouvert en direction de l'espace du four, peut être fermé par rapport à l'espace (2) du four par un capot transparent amovible (12,12′).

10. Lampe selon la revendication 9, caractérisée en ce que sur le boîtier de lampe (5) sont disposés des éléments d'encliquetage (11), sur lesquels le capot (12) peut être encliqueté.

11. Lampe selon l'une des revendications 9 et 10, caractérisée en ce que le capot (12′) et le couvercle de blindage (14˝) forment, lorsqu'ils sont reliés entre eux de façon fixe, un composant monobloc, qui est articulé de manière à être déplaçable sur la partie fixe (1) du four et peut être amené automatiquement d'une position ouverte dans la position fermée.
